# EUROPÄISCHE PATENTSCHRIFT

(11) **EP 2 966 625 B1**
(45) Veröffentlichungstag und Bekanntmachung des Hinweises auf die Patenterteilung: **24.07.2019**
(21) Anmeldenummer: 15173711.1
(22) Anmeldetag: 24.06.2015
(51) Int. Cl.: G07C 9/00

(54) **ZUTRITTSKONTROLLVORRICHTUNG**
ACCESS CONTROL DEVICE
DISPOSITIF DE CONTROLE D'ACCES

(30) Priorität: 08.07.2014 DE 102014109528
(43) Veröffentlichungstag der Anmeldung: 13.01.2016
(73) Patentinhaber: Carl Fuhr GmbH & Co. KG, 42579 Heiligenhaus (DE)
(72) Erfinder: TÖNGES, Reiner, 42579 Heiligenhaus (DE)
(74) Vertreter: von dem Borne, Andreas

(56) Entgegenhaltungen:
- EP-A2- 1 244 068
- WO-A2-2005/071621
- BE-A3- 1 016 194
- US-A- 5 712 638
- US-A1- 2014 002 237

## Beschreibung

Die Erfindung betrifft eine Zutrittskontrollvorrichtung für eine Schließanlage eines Gebäudes, mit einer Fingerscanvorrichtung. Eine solche Fingerscanvorrichtung weist ein Scanfeld und eine Steuereinrichtung auf, wobei in einem Speicher der Steuereinrichtung Nutzerfingermerkmale verschiedener Nutzer in mehreren Speicherplätzen speicherbar sind.

Schließanlage meint im Rahmen der Erfindung insbesondere eine Türschließanlage einer sicherheitsrelevanten Tür, z. B. einer Eingangstür eines Einfamilienhauses oder Mehrfamilienhauses oder auch eines gewerblich genutzten oder öffentlichen Gebäudes. Eine solche Türschließanlage weist zumindest einen Verriegelungsmechanismus zum Verriegeln und Entriegeln der Tür auf. Ergänzend oder alternativ zu den häufig vorgesehenen mechanischen Zutrittskontrollsystemen (insbesondere Schlüssel) oder auch sonstigen Zutrittskontrollsystemen mit separaten Identifizierungsmitteln (z. B. Chipkarten) werden in der Praxis auch biometrische Zutrittskontrollsysteme verwendet. Bei Türschließanlagen spielt von den biometrischen Systemen insbesondere die Überprüfung des Fingerabdrucks mit einem Fingerabdrucksensor bzw. Fingerabdruckscanner eine große Rolle. Im Zuge der Programmierung, d.h. der sogenannten "Anlernphase" wird der Fingerabdruck einer zutrittsberechtigten Person mit Hilfe des Sensors aufgenommen und aus dieser Aufnahme werden Nutzerfingermerkmale, nämlich sicherheitsrelevante Merkmale, die sogenannten Minutien, extrahiert. Diese werden in einem Speicher der Steuereinrichtung der Fingerscanvorrichtung abgelegt und bei einem Zutrittsversuch werden wiederum die Nutzerfingermerkmale (d. h. die sicherheitsrelevanten Merkmale eines Fingerabdrucks) bestimmt und mit den gespeicherten Merkmalen verglichen. Erreicht der Vergleichswert (d. h., die Anzahl der Übereinstimmungen) einen vorgegebenen Schwellwert oder überschreitet diesen, so wird der Zutritt gewährt, d. h., das Türschloss enthält von der Fingerscanvorrichtung einen entsprechenden Öffnungsbefehl. Dabei werden die Fingerabdruckscanner entweder in der Ausführungsform als Zeilenscanner oder in der Ausführungsform als Flächenscanner eingesetzt. Bei einem Zeilenscanner ist die Sensorik in einem lediglich sehr schmalen Scanner in einer Breite von z. B. 2 mm bis 3 mm untergebracht. Zur vollen Darstellung und Auswertung einer Fingerkuppe ist es erforderlich, den relevanten Fingerkuppenbereich in einer kontinuierlichen Bewegung über diesen Sensor zu ziehen. Bei Flächenscannern ist die Sensorik in einer z. B. 20 bis 30 mm großen Scannerfläche untergebracht, so dass die Fingerkuppe zum Auslesen der Fingerkennlinien nicht über diese Fläche gezogen werden muss, sondern lediglich ruhend aufgelegt wird. Die Fingerscanvorrichtungen sind in der Regel als entsprechende Module im Bereich der Tür bzw. in der Nähe der Tür angeordnet. Sie kommunizieren bevorzugt drahtlos, z. B. per Funk, mit dem Türschloss bzw. einer Steuereinrichtung für das Türschloss.

In der Praxis ist es üblich, dass in dem Speicher der Steuereinrichtung Nutzerfingermerkmale eines Masternutzers bzw. eines Masterfingers gespeichert werden, so dass sich dieser Masternutzer identifizieren muss, um z. B. neue Nutzer anzulernen. Eine solche Handhabung kann in der Praxis Probleme bereiten, wenn der Masterfinger vom System (z. B. nach Veränderungen am Finger) nicht mehr erkannt wird, denn dann ist in der Regel ein zum Teil aufwendiger "Reset" der Einrichtung erforderlich. Unabhängig davon besteht das Bedürfnis, zwischen Hauptnutzern einerseits und Gastnutzern andererseits zu unterscheiden, so dass neben den Hauptnutzern (z. B. den Bewohnern eines Einfamilienhauses) vorübergehend auch Gastnutzer angelernt werden können, z. B. Gäste, Reinigungspersonal oder dergleichen. Bei den aus der Praxis bekannten Zutrittskontrollvorrichtungen bereitet das selektive Anlernen verschiedener Nutzer insbesondere das Löschen Probleme, und zwar insbesondere auch dann, wenn Schwierigkeiten im Zusammenhang mit der Erkennung eines Masterfingers auftreten. - Hier setzt die Erfindung ein.

Aus der DE 20 2010 011 390 U1 kennt man ein Zutrittskontrollsystem für ein Tor oder eine Tür mit einem Fingerscanner. Um zusätzliche Programmiereinheiten mit eigenem Display und damit zusätzlichen konstruktiven Aufwand zu vermeiden, soll durch Ausnutzung der Komponenten des Fingerprintsensors ein selektives Löschen und Einlernen einzelner Benutzerkennungen in der Rechnereinheit möglich sein. Dazu sind mittels des Fingerscanners selbstgenerierter Signale selektiv einzelne Speicherplätze in der Rechnereinheit anwählbar, um dort einzelnen Benutzerkennungen zu löschen oder einzulernen. Das für die einzelnen Lösch- oder Einlernvorgänge erforderliche Anwählen des jeweiligen Speicherplatzes erfolgt durch ein geeignetes Betätigen des Fingerscanners selbst, d. h. der Fingerscanner selbst erfüllt neben seiner Grundfunktion eine Zusatzfunktion.

Im Zusammenhang mit einem Kraftfahrzeug-Schließsystem ist es bekannt, zur Programmierung des Schließsystems an eine Fingerscanvorrichtung eine Programmiereinheit mit Hilfe einer Kabelverbindung anzuschließen (vgl. US 6 927 668). Diese Programmierung ist verhältnismäßig kompliziert.

Im Übrigen kennt man aus der DE 10 2008 058 661 A1 ein Zutrittskontrollsystem mit einer Inneneinheit in Form eines in eine normgerechte UP-Gerätedose montierbaren Geräteeinsatzes, welcher eine Auswerte- und Verarbeitungs- sowie Speichereinheit aufweist, welche über ein Relais ein Türschloss einer Zutrittstür ansteuert. Außerdem ist eine Außeneinheit in Form eines in eine normgerechte UP-Gerätedose montierbaren Geräteeinsatzes vorgesehen, welche eine Auswerte- und Verarbeitungs- und Verschlüsselungseinheit aufweist, in welcher ein Transponder-Funktionselement oder ein Fingerprint-Funktionselement oder dergleichen angeschlossen ist. Die Inneneinheit ist über ein Kabel mit der Außeneinheit verbunden. Die Inneneinheit weist ein über eine Schnittstelle an die Auswerte- und Verarbeitungseinheit angeschlossenes Display auf. Ein Displaybedienelement dient zusammen mit dem Display zur menügeführten Bedienung bzw. Programmierung des Zutrittskontrollsystems, wobei eine Namenzuordnung der einzelnen Benutzer, eine gezielte Benutzerlöschung und eine zeitraumbezogene Vorgabe von Zutrittsberechtigungen möglich ist.

Aus der Schrift US 2014/0002237 ist eine Zutrittskontrollvorrichtung für eine Schließanlage eines Kraftfahrzeugs bekannt, bei der eine Fingerscanvorrichtung und eine Handsendevorrichtung zur Programmierung der Fingerscanvorrichtung vorgesehen sind und wobei die Handsendevorrichtung dazu verwendet wird, einen Speicherplatz zum Speichern eines Nutzerfingerabdrucks auszuwählen.

Der Erfindung liegt die Aufgabe zugrunde, eine Zutrittskontrollvorrichtung der eingangs beschriebenen Art zu schaffen, welche sich bei einfachem Aufbau durch eine einfache Programmierung und folglich ein einfaches Anlernen von Nutzern auszeichnet. Insbesondere sollen die in der Praxis in Zusammenhang mit dem "Masterfinger" beobachteten Probleme vermieden werden. Ferner soll die Möglichkeit bestehen, verschiedene Nutzertypen selektiv Anlernen und Löschen zu können.

Zur Lösung dieser Aufgabe lehrt die Erfindung eine Zutrittskontrollvorrichtung für eine Schließanlage eines Gebäudes gemäß Anspruch 1.

Die Erfindung geht dabei von der Erkenntnis aus, dass eine einfache und zuverlässige Programmierung und folglich ein einfaches und zuverlässiges Anlernen von Nutzern möglich ist, wenn entsprechende Programmierfunktionen nicht durch Scannen eines Masterfingers, sondern mit einer separaten Handsendevorrichtung ausgewählt werden. Dabei kann auf bekannte und verfügbare Handsendevorrichtungen zurückgegriffen werden, welche drahtlos Signale, z. B. Funksignale erzeugen und versenden können. Solche Handsendevorrichtungen werden z. B. als "elektronische Schlüssel" zum Öffnen von Schließanlagen oder auch zum Öffnen von Garagentoren oder dergleichen eingesetzt. Eine solche grundsätzlich bekannte Handsendevorrichtung wird erfindungsgemäß jedoch nicht zum unmittelbaren Öffnen einer Schließanlage, sondern zum Programmieren einer Fingerscanvorrichtung verwendet. Die Zutrittskontrolle erfolgt erfindungsgemäß folglich in grundsätzlich bekannter Weise über eine Fingerscanvorrichtung, die nach entsprechender Identifizierung ein Signal oder mehrere Signale an eine entsprechende Steuereinrichtung der Schließanlage übermittelt. Erfindungsgemäß wird die Fingerscanvorrichtung folglich neben dem in der Regel ohnehin vorhandenen Sender mit einem zusätzlichen Empfänger ausgerüstet, mit dem die Programmiersignale der Handsendevorrichtung drahtlos empfangen werden. Besonders bevorzugt werden Sender und Empfänger in einem Transceiver kombiniert. Die Fingerscanvorrichtung wird erfindungsgemäß folglich besonders bevorzugt mit einem Transceiver ausgerüstet, der einerseits Signale von der Handsendevorrichtung empfängt und andererseits Signale an die Steuereinrichtung der Schließanlage sendet.

Dabei ist vorgesehen, dass über eine oder mehrere Programmiertasten verschiedene Programmiersignale oder verschiedene Kombinationen mehrerer Programmsignale zur Einleitung verschiedener Programmierfunktionen übertragbar sind, z. B. zu wahlweisen Programmierung eines Hauptnutzers oder eines Gastnutzers. Dabei geht die Erfindung von der Erkenntnis aus, dass es durch Auswahl unterschiedlicher Programmierfunktionen möglich wird, selektiv entweder einen Gastnutzer oder einen Hauptnutzer anzulernen. Das selektive Anlernen und folglich Speichern von Hauptnutzern einerseits und Gastnutzern andererseits hat insbesondere hinsichtlich der späteren Löschung solcher Nutzer Vorteile, denn häufig besteht das Bedürfnis, lediglich Gastnutzer zu löschen, ohne dabei auch eine Löschung der grundsätzlich zutrittsberechtigten Hauptnutzer vorzunehmen.

Die Auswahl unterschiedlicher Programmierfunktionen lässt sich besonders einfach mit einer Handsendevorrichtung vornehmen, die mehrere Programmiertasten und folglich zumindest zwei Programmiertasten zur Einleitung verschiedener Programmierfunktionen, z. B. zur Einleitung einer Programmierfunktion für wahlweise einen Hauptnutzer oder einen Gastnutzer aufweist. Dieses gelingt in der Praxis z. B. durch Verwendung einer Mehrkanal-Handsendevorrichtung, die mehrere Sendekanäle und dementsprechend auch mehrere Kanalauswahltasten als Programmiertasten aufweist, so dass die verschiedenen Programmiersignale über verschiedene Sendekanäle übertragen werden. Über mehrere Tasten kann folglich selektiv die Programmierung entweder eines Hauptnutzers oder eines Gastnutzers ausgewählt werden. Ergänzend kann über einen weiteren Kanal, nämlich über eine zusätzliche Löschtaste auch die Einleitung von Löschfunktionen ausgewählt werden. In der Praxis besteht z. B. die Möglichkeit, dass jede Programmiertaste bzw. jede Löschtaste einem separaten Sendekanal der Handsendevorrichtung zugeordnet ist, so dass auf sehr einfache Weise durch Betätigen der jeweiligen Taste ein entsprechendes Funksignal über den jeweiligen Kanal verwendet wird. Die Fingerscanvorrichtung kann über den Empfänger folglich sehr einfach die einzelnen Programmierbefehle unterscheiden, da lediglich einfache Funksignale über verschiedene Kanäle übermittelt werden.

Dabei liegt es im Rahmen der Erfindung, für das Anlernen von Gastnutzern einerseits und Hauptnutzern andererseits verschiedene Programmiertasten und folglich Sendetasten zu verwenden. Es liegt jedoch ebenso im Rahmen der Erfindung, zwischen Hauptnutzer einerseits und Gastnutzer andererseits durch verschiedene Tastenkombinationen zu unterscheiden. So kann z. B. eine erste Programmiertaste für das Programmieren eines Hauptnutzers verwendet werden. Für das Programmieren eines Gastnutzers kann z. B. erst die erste Programmiertaste als gleichsam Hauptsendetaste und anschließend eine zweite Programmiertaste als gleichsam Gast-Taste betätigt werden. Das Löschen von gespeicherten Nutzerfingermerkmalen kann z. B. über eine weitere Programmiertaste, nämlich eine Löschtaste erfolgen. Diese kann z. B. in Kombination mit den übrigen Programmiertasten betätigt werden, um das Löschen entweder der Hauptnutzer oder der Gastnutzer zu ermöglichen.

Insgesamt wird erfindungsgemäß eine grundsätzlich bekannte Mehrkanal-Handsendevorrichtung für die Programmierung einer Fingerscanvorrichtung verwendet, so dass für die Programmierung keine Identifizierung mit Hilfe eines Masterfingers mehr erforderlich ist. Die Handsendevorrichtung ersetzt folglich als Identifizierungsmittel den Masterfinger und ermöglicht zugleich die Auswahl verschiedener Programmierfunktionen, so dass insbesondere zwischen Hauptnutzern und Gastnutzern unterschieden werden kann.

Dabei liegt es im Rahmen der Erfindung, über eine einzige Mehrkanal-Handsendevorrichtung mehrere Kanäle ein und derselben (Funk-)Fingerscanvorrichtung zu programmieren. Denn herkömmliche Funk-Fingerscanvorrichtungen weisen ggf. mehrere Sendekanäle, z. B. zwei Sendekanäle auf, so dass mit ein und derselben Fingerscanvorrichtung verschiedene Komponenten, z. B. eine Haustür einerseits und ein nahegelegenes Garagentor andererseits angesprochen werden können, wobei die Fingerscanvorrichtung über zwei verschiedene Sendekanäle entweder die Haustür oder das Garagentor ansteuert. Mit Hilfe der erfindungsgemäßen Handsendevorrichtung können nun mehrere Sendekanäle der Fingerscanvorrichtung programmiert werden, z. B. zwei verschiedene Sendekanäle der Fingerscanvorrichtung. So können mit einer gängigen Vierkanal-Handsendevorrichtung in der beschriebenen Weise auf sehr einfache Art und Weise Gastnutzer einerseits und Hauptnutzer anderseits auf zwei separaten Sendekanälen der Fingerscanvorrichtung programmiert werden. Dabei ist zwischen den (vier) Sendekanälen der Handsendevorrichtung einerseits und den (zwei) Sendekanälen der Fingerscanvorrichtung andererseits zu unterscheiden. Einzelheiten werden in der Figurenbeschreibung beschrieben.

Gegenstand der Erfindung ist auch ein Verfahren zur Programmierung einer Zutrittskontrollvorrichtung gemäß Anspruch 6. Dabei wird mit zumindest einer Programmiertaste der Handsendevorrichtung zumindest ein Programmiersignal drahtlos an die Fingerscanvorrichtung übermittelt und nach Empfang des Programmiersignals werden die Nutzerfingermerkmale eines Nutzers in einem Speicherplatz gespeichert. Über ein oder mehrere Programmiertasten kann wahlweise das Programmieren eines Hauptnutzers oder eines Gastnutzers in der beschriebenen Weise ausgewählt werden. Außerdem können über ein oder mehrere Programmiertasten, z. B. eine Löschtaste, Löschfunktionen ausgewählt werden, so dass selektiv z. B. nur die Gastnutzer gelöscht werden.

Im Folgenden wird die Erfindung anhand einer lediglich ein Ausführungsbeispiel darstellenden Zeichnung näher erläutert.

Die einzige Figur zeigt eine erfindungsgemäße Zutrittskontrollvorrichtung mit Fingerscanvorrichtung 1 und Handsendevorrichtung 4 in einer vereinfachten Darstellung.

In der Figur ist eine Fingerscanvorrichtung 1 dargestellt, die Bestandteil einer Zutrittskontrollvorrichtung für eine nicht dargestellte Schließanlage einer Tür ist. Die Fingerscanvorrichtung 1 weist ein Gehäuse und ein Scanfeld 2 auf, in welches Fingersensoren integriert sind, die im Ausführungsbeispiel als Zeilensensoren ausgebildet sind. Außerdem sind in das Scanfeld 2 optische Anzeigemittel 3, z. B. Leuchtdioden integriert, um verschiedene Zustände, z. B. Programmierzustände oder dergleichen anzuzeigen. Bestandteil der Fingerscanvorrichtung 1 ist eine nicht dargestellte Steuereinrichtung, die einen Speicher mit mehreren Speicherplätzen aufweist, wobei in den Speicherplätzen Nutzerfingermerkmale verschiedener Nutzer gespeichert werden. Außerdem weist die Fingerscanvorrichtung 1 einen nicht dargestellten Sender auf, mit dem nach entsprechender Identifizierung eines Nutzers ein Steuersignal an die Schließanlage übermittelt wird, so dass z. B. die Tür entriegelt wird. Solche Fingerscanvorrichtungen 1, die über einen Sender mit der Steuerung einer Schließanlage kommunizieren, sind grundsätzlich bekannt. Die erfindungsgemäße Fingerscanvorrichtung 1 weist neben dem grundsätzlich bekannten Sender außerdem einen Empfänger auf, der ebenfalls nicht dargestellt ist. Sender und Empfänger können in einem gemeinsamen Transceiver kombiniert sein. Über den Empfänger können Signale von einer separaten Handsendevorrichtung 4 empfangen werden.

Denn Bestandteil der erfindungsgemäßen Zutrittskontrollvorrichtung ist eine Handsendevorrichtung 4, die im Ausführungsbeispiel als Mehrkanal-Funkhandsender 4 ausgebildet ist. Eine solche Handsendevorrichtung 4 weist einen nicht dargestellten Sender auf, der (Funk-)Signale an den Empfänger der Fingerscanvorrichtung 1 sendet. Dazu ist die Handsendevorrichtung 4 mit mehreren Tasten K1, K2, G, M ausgestattet, die den einzelnen Kanälen der Handsendevorrichtung 4 zugeordnet sind. Im Ausführungsbeispiel handelt es sich folglich um eine Vier-Kanal-Handsendevorrichtung 4. Über die vier Tasten lassen sich auf vier Kanälen Signale an den Empfänger der Fingerscanvorrichtung 1 übermitteln. Mit Hilfe dieser Handsendevorrichtung 4 erfolgt die Programmierung der Fingerscanvorrichtung 1 und insbesondere das Anlernen der entsprechenden Nutzerfinger.

Über die Handsendevorrichtung 4 kann folglich eine Identifizierung des zur Programmierung berechtigten Masternutzers erfolgen, so dass für die Programmierung nicht mehr ein "Masterfinger" gescannt werden muss. Dabei besteht über die gezeigte Handsendvorrichtung 4 die Möglichkeit, wahlweise Hauptnutzer einerseits und Gastnutzer andererseits anzulernen und auch wieder zu löschen. Dabei können mit der dargestellten Handsendevorrichtung 4 unterschiedliche Sendekanäle in der Fingerscanvorrichtung 1 programmiert werden, denn über die Programmiertaste K1 einerseits und K2 andererseits können verschiedene Sendekanäle der Fingerscanvorrichtung 1 angesprochen werden.

Denn die Fingerscanvorrichtung ist besonders bevorzugt als Funk-Fingerscanvorrichtung ausgebildet, d. h. die Scanvorrichtung sendet ein entsprechendes Öffnungssignal drahtlos an die jeweilige Schließanlage. Solche grundsätzlich bekannten Funk-Fingerscanvorrichtungen können nicht nur einen Sendekanal, sondern ggf. auch zwei Sendekanäle aufweisen, so dass über ein und dieselbe Fingerscanvorrichtung über Funk zwei verschiedene Schließeinheiten, z. B. eine Haustür einerseits und ein nahegelegenes Garagentor anderseits angesprochen werden können. Mit Hilfe der beschriebenen Vierkanal-Handsendevorrichtung kann eine solche Zweikanal Funk-Fingerscanvorrichtung auf beiden Kanälen selektiv angelernt werden.

Das Anlernen solcher Fingerscanvorrichtungen wird im Folgenden erläutert:
Anlernen eines Hauptnutzers auf "Kanal 1" der Fingerscanvorrichtung:
Um einen neuen Hauptnutzer in der Fingerscanvorrichtung 1 auf "Kanal 1" anzulernen, wird erfindungsgemäß mit der Handsendevorrichtung 4 durch Betätigen der Taste K1 ein Programmiersignal an die Fingerscanvorrichtung 1 übermittelt. Anschließend scannt der neu anzulernende Benutzer den entsprechenden Finger, so dass dieser ohne weitere Aktionen als neuer Hauptnutzerfinger im Speicher von Kanal 1 der Fingerscanvorrichtung 1 gespeichert wird.

Anlernen eines Hauptnutzerfingers auf "Kanal 2" der Fingerscanvorrichtung:
Soll mit derselben Handsendevorrichtung 4 ein Hauptnutzer auf Kanal 2 der Fingerscanvorrichtung 1 (z. B. für ein Garagentor) angelernt werden, so wird zunächst über die Taste K2 ein Signal an diese zweite Fingerscanvorrichtung 1 übermittelt und anschließend zieht der Hauptnutzer seinen Finger über den entsprechenden Scanner. Damit ist dieser Hauptnutzerfinger im Speicher von Kanal 2 der Fingerscanvorrichtung 1 hinterlegt.

Anlernen eines Gastnutzers auf "Kanal 1":
Soll nun auf "Kanal 1" nicht ein Hauptnutzer, sondern ein Gastnutzer angelernt werden, so werden nacheinander die Tasten K1 und G (für Gast) betätigt und anschließend zieht der Gastnutzer seinen Finger über dem Scanner der Fingerscanvorrichtung. Ohne weitere Aktionen ist damit der Gastnutzer in der Fingerscanvorrichtung 1 gespeichert.

Alle Gastfinger auf "Kanal 1" löschen:
Es besteht nun häufig das Bedürfnis, einen oder auch mehrere Gastnutzer aus dem Speicher zu löschen, z. B. wenn eine Person nur vorübergehend zutrittsberechtigt war. Erfindungsgemäß ist vorgesehen, sämtliche Gastnutzer gemeinsam zu löschen, ohne dass eine Löschung der Hauptnutzer erfolgt. Dazu wird zunächst die jeweilige Kanaltaste K1 oder K2 betätigt, je nach dem auf welchen Kanal eine Löschung erfolgen soll. Nach Tippen der Taste K1 bzw. K2 wird unmittelbar danach die Taste G (für Gast) angetippt. Anschließend wird die Löschtaste M (für Master) betätigt. Dabei liegt es im Rahmen der Erfindung, dass für dieses Löschen die Löschtaste M für ein bestimmtes Zeitintervall gehalten muss, z. B. über einen Zeitraum von 5 Sekunden. Jedenfalls werden durch diese Programmieraktion sämtliche Gastnutzer der Handsendevorrichtung 4 aus "Kanal 1" gelöscht. Entsprechend kann auch eine Löschung der Gastnutzer aus "Kanal 2" erfolgen.

Sämtliche Nutzer von "Kanal 1" löschen:
Sollen nicht (nur) die Gastnutzer, sondern (auch) die Hauptnutzer gelöscht werden, so ist eine vollständige Löschung sämtlicher Nutzer zweckmäßig. Dazu wird zunächst die jeweilige Kanaltaste (z. B. K1) angetippt. Anschließend erfolgt dann die Betätigung der Löschtaste M, und zwar vorzugsweise wieder für einen bestimmten Zeitraum von z. B. 5 Sekunden. Bei dem dargestellten Ausführungsbeispiel ist es folglich nicht vorgesehen, nur die Hauptnutzer und nicht die Gastnutzer zu löschen, sondern es ist vorgesehen, entweder nur die Gastnutzer oder sonst sämtliche Nutzer zu löschen.

Im Übrigen besteht die Möglichkeit, über die Löschtaste M auch einen sogenannten Reset durchzuführen.

Die dargestellte Handsendevorrichtung 4 zeichnet sich - wie erläutert - dadurch aus, dass sie über vier Sendekanäle die vollständige Programmierung der Fingerscanvorrichtung 1 ermöglicht.

Es können alternativ auch Handsendevorrichtungen mit drei oder lediglich zwei Kanälen eingesetzt werden. Dabei würden sich die Programmiermöglichkeiten reduzieren.

Im Übrigen ist im Ausführungsbeispiel eine Handsendevorrichtung 4 mit (mechanischen) Programmiertasten gezeigt. Es liegt selbstverständlich im Rahmen der Erfindung, solche mechanisch beweglichen Tasten auch durch einfache Berührungssensoren zu ersetzen.

Die drahtlose Kommunikation zwischen Handsendevorrichtung 4 und Fingerscanvorrichtung 1 erfolgt vorzugsweise über Funksignale, d.h. über entsprechend modulierte elektromagnetische Wellen im Frequenzbereich.

Ferner besteht die Möglichkeit, über die Handsendevorrichtung die Berechtigung sämtlicher Gastnutzer temporär zu sperren. Dazu kann vorgesehen sein, dass durch mehrsekündiges Drücken (z. B. fünfsekündiges Drücken) der Gast-Taste der Handsendevorrichtung 4 temporär alle Gastnutzerfinger gesperrt werden, so dass nur die Hauptnutzer öffnungsberechtigt sind. Durch erneutes mehrsekündiges Drücken können sämtliche Gastfinger wieder aktiviert werden.

## Patentansprüche

1. Zutrittskontrollvorrichtung für eine Schließanlage eines Gebäudes,
mit einer Fingerscanvorrichtung (1) mit zumindest einem Scanfeld (2), einer Steuereinrichtung und einem Empfänger für den drahtlosen Empfang von Programmiersignalen, wobei in einem Speicher der Steuereinrichtung Nutzerfingermerkmale verschiedener Nutzer in mehreren Speicherplätzen speicherbar sind und
mit einer Handsendevorrichtung (4) mit zumindest einem Sender und zumindest zwei Programmiertasten (K1, K2, G, M), mit denen zur Einleitung einer Programmierfunktion mehrere Programmiersignale an den Empfänger der Fingerscanvorrichtung (1) drahtlos übertragbar sind und
wobei nach Empfang der Programmiersignale die Nutzerfingermerkmale eines Nutzers in einem Speicherplatz speicherbar sind.,
wobei die Fingerscanvorrichtung (1) auch einen Sender für das Senden von Steuersignalen an eine Schließanlage aufweist,
wobei die Handsendevorrichtung (4) mehrere Sendekanäle aufweist und zumindest zwei Programmiertasten (K1, K2, G, M) zur Einleitung einer Programmierfunktion für wahlweise einen Hauptnutzer oder einen Gastnutzer aufweist, **dadurch gekennzeichnet, dass** die Programmiertasten einzelnen Sendekanälen der Handsendevorrichtung zugeordnet sind und die Handsendevorrichtung dazu ausgelegt ist, über die verschiedenen Sendekanäle selektiv Programmiersignale für einen Hauptnutzer oder einen Gastnutzer zu übertragen.

2. Vorrichtung nach Anspruch 1, **dadurch gekennzeichnet, dass** der Sender und der Empfänger einen kombinierten Transceiver bilden.

3. Vorrichtung nach Anspruch 1 oder 2, **dadurch gekennzeichnet, dass** die Handsendevorrichtung (4) eine ggf. zusätzliche Löschtaste (M) zur Einleitung einer Löschfunktion aufweist.

4. Vorrichtung nach Anspruch 3, **dadurch gekennzeichnet, dass** über die Programmiertaste oder die Programmiertasten (K1, K2, G) einerseits und die Löschtaste (M) andererseits wahlweise eine Löschfunktion für sämtliche Hauptnutzer oder sämtliche Gastnutzer auswählbar ist.

5. Vorrichtung nach einem der Ansprüche 1 bis 4, **dadurch gekennzeichnet, dass** die Handsendevorrichtung (4) Kanalauswahltasten (K1, K2) als Programmiertasten aufweist, so dass die verschiedenen Programmiersignale für die Programmierung verschiedener Sendekanäle der Fingerscanvorrichtung übertragbar sind.

6. Verfahren zur Programmierung einer Zutrittskontrollvorrichtung nach einem der Ansprüche 1 bis 5, **dadurch gekennzeichnet, dass** mit den Programmiertasten Programmiersignale drahtlos an die Fingerscanvorrichtung übermittelt werden, und dass nach Empfang eines Programmsignals die Nutzerfinger eines Nutzers in einem Speicherplatz gespeichert werden,
wobei über die Programmiertasten wahlweise das Programmieren eines Hauptnutzers oder eines Gastnutzers ausgewählt wird und über die verschiedenen Sendekanäle selektiv Programmiersignale für einen Hauptnutzer oder einen Gastnutzer übertragen werden.

7. Verfahren nach Anspruch 6, **dadurch gekennzeichnet, dass** über eine oder mehrere Programmiertasten, z. B. eine Löschtaste, eine Löschfunktion ausgewählt wird.

8. Verfahren nach Anspruch 7, **dadurch gekennzeichnet, dass** über die Programmiertasten und/oder die Löschtasten selektiv eine Löschfunktion für entweder sämtliche Hauptnutzer oder sämtliche Gastnutzer ausgewählt wird.

9. Verfahren nach einem der Ansprüche 6 bis 8, **dadurch gekennzeichnet, dass** durch Betätigen einer Programmiertaste über einen vorgegebenen Zeitraum von z. B. 3 Sekunden bis 6 Sekunden, temporär sämtliche Gastnutzer gesperrt werden.

## Claims

1. An access control device for a closing system of a building,
having a finger-scanning device (1) with at least one scanning field (2), a control apparatus and a receiver for wirelessly receiving programming signals, user finger features of different users being storable in multiple memory locations in a memory of the control apparatus, and
having a manual transmission device (4) with at least one transmitter and at least two programming keys (K1, K2, G, M), with which multiple programming signals can be transferred wirelessly to the receiver of the finger-scanning device (1) to initiate a programming function, and
the user finger features of a user being storable in a memory location after the programming signals have been received,
the finger-scanning device (1) also having a transmitter for transmitting control signals to a closing system,
the manual transmission device (4) having multiple transmission channels and at least two programming keys (K1, K2, G, M) for initiating a programming function for either a main user or a guest user,
**characterised in that**
the programming keys are assigned to individual transmission channels of the manual transmission device, and the manual transmission device is designed to transfer programming signals for a main user or a guest user selectively via the different transmission channels.

2. The device according to Claim 1, **characterised in that** the transmitter and the receiver form a combined transceiver.

3. The device according to Claim 1 or 2, **characterised in that** the manual transmission device (4) has an optionally additional delete key (M) for initiating a delete function.

4. The device according to Claim 3, **characterised in that** a delete function either for all the main users or for all the guest users can be selected via the programming key or the programming keys (K1, K2, G) on the one hand and the delete key (M) on the other hand.

5. The device according to any one of Claims 1 to 4, **characterised in that** the manual transmission device (4) has channel selection keys (K1, K2) as programming keys, so that the different programming signals for programming different transmission channels of the finger-scanning device can be transferred.

6. A method for programming an access control device according to any one of Claims 1 to 5, **characterised in that** with the programming keys, programming signals are sent wirelessly to the finger-scanning device, and, after a programming signal has been received, the user fingers of a user are stored in a memory location, wherein the programming of either a main user or of a guest user is selected via the programming keys, and programming signals for a main user or a guest user are transferred selectively via the different transmission channels.

7. The method according to Claim 6, **characterised in that** a delete function is selected via one or more programming keys, e.g. a delete key.

8. The method according to Claim 7, **characterised in that** a delete function for either all the main users or all the guest users is selected selectively via the programming keys and/or the delete keys.

9. The method according to any one of Claims 6 to 8, **characterised in that** all the guest users are temporarily blocked by operating a programming key for a predefined time period of e.g. 3 seconds to 6 seconds.

## Revendications

1. Dispositif de contrôle d'accès destiné à un système de verrouillage d'un bâtiment,
comprenant un dispositif scanner d'empreintes (1) pourvu d'au moins un champ de balayage (2), un système de commande et un récepteur pour la réception sans fil de signaux de programmation, des caractéristiques d'empreintes d'utilisateurs pour différents utilisateurs étant susceptibles d'être mémorisées dans plusieurs emplacements de mémoire dans une mémoire du système de commande et
comprenant un dispositif émetteur portable (4), pourvu d'au moins un émetteur et d'au moins deux touches de programmation (K1, K2, G, M), à l'aide desquels pour initier une fonction de programmation, plusieurs signaux de programmation sont susceptibles d'être transmis sans fil au récepteur du dispositif scanner d'empreintes (1) et
après la réception des signaux de programmation, les caractéristiques d'empreintes d'utilisateurs d'un utilisateur étant susceptibles d'être mémorisées dans un emplacement de mémoire,
le dispositif scanner d'empreintes (1) comprenant également un émetteur, destiné à émettre des signaux de commande à un système de verrouillage,
le dispositif émetteur portable (4) comportant plusieurs canaux émetteurs et au moins deux touches de programmation (K1, K2, G, M), pour initier une fonction de programmation, au choix pour un utilisateur principal ou un utilisateur invité, **caractérisé en ce que** les touches de programmation sont associées à des canaux émetteurs individuels du dispositif émetteur portable et **en ce que** le dispositif émetteur portable est conçu pour transmettre sélectivement via les différents canaux émetteurs des signaux de programmation pour un utilisateur principal ou un utilisateur invité.

2. Dispositif selon la revendication 1, **caractérisé en ce que** l'émetteur et le récepteur forment un émetteur-récepteur combiné.

3. Dispositif selon la revendication 1 ou 2, **caractérisé en ce que** le dispositif émetteur portable (4) comporte une touche de suppression (M), le cas échéant additionnelle, pour initier une fonction de suppression.

4. Dispositif selon la revendication 3, **caractérisé en ce que** via la touche de programmation ou les touches de programmation (K1, K2, G) d'une part et la touche de suppression (M) d'autre part, au choix une fonction de suppression pour l'ensemble des utilisateurs principaux ou pour l'ensemble des utilisateurs invités est sélectionnable.

5. Dispositif selon l'une quelconque des revendications 1 à 4, **caractérisé en ce que** le dispositif émetteur portable (4) comporte des touches de sélection de canaux (K1, K2) en tant que touches de programmation, de sorte que les différents signaux de programmation pour la programmation de différents canaux émetteurs du dispositif scanner d'empreintes puissent être transmis.

6. Procédé, destiné à programmer un dispositif de contrôle d'accès selon l'une quelconque des revendications 1 à 5, **caractérisé en ce qu'**à l'aide des touches de programmation, on transmet sans fil des signaux de programmation au dispositif scanner d'empreintes et **en ce qu'**après la réception d'un signal de programmation, les empreintes d'un utilisateur sont mémorisées dans un emplacement de mémoire, par l'intermédiaire des touches de programmation, au choix la programmation d'un utilisateur principal ou d'un utilisateur invité étant sélectionnée et via les différents canaux émetteurs, des signaux de programmation étant transmis sélectivement pour un utilisateur principal ou pour un utilisateur invité.

7. Procédé selon la revendication 6, **caractérisé en ce que** par l'intermédiaire d'une ou de plusieurs touches de programmation, par exemple d'une touche de suppression, on sélectionne une fonction de suppression.

8. Procédé selon la revendication 7, **caractérisé en ce que** par l'intermédiaire des touches de programmation et/ou des touches de suppression, on sélectionne sélectivement une fonction de suppression soit pour l'ensemble des utilisateurs principaux ou pour l'ensemble des utilisateurs invités.

9. Procédé selon l'une quelconque des revendications 6 à 8, caractérisé en ce par l'actionnement d'une touche de programmation sur une période de par exemple de 3 secondes à 6 secondes, l'ensemble des utilisateurs invités est temporairement bloqué.
